# NEUE EUROPÄISCHE PATENTSCHRIFT

(11) **EP 0 557 484 B2**
(45) Veröffentlichungstag und Bekanntmachung des Hinweises auf die Entscheidung über den Einspruch: **03.02.1999**
(45) Hinweis auf die Patenterteilung: 30.10.1996
(21) Anmeldenummer: 92918918.1
(22) Anmeldetag: 11.09.1992
(51) Int. Cl.: B65D 75/58

(54) **SCHLAUCHBEUTELPACKUNG MIT ÖFFNUNGSHILFE**
TUBULAR BAG PACKAGE WITH OPENING AID
SACHET TUBULAIRE D'EMBALLAGE POURVU D'UN ELEMENT FACILITANT L'OUVERTURE

(30) Priorität: 13.09.1991 AT 1835/91
(43) Veröffentlichungstag der Anmeldung: 01.09.1993
(73) Patentinhaber: TEICH AKTIENGESELLSCHAFT, 3200 Obergrafendorf (AT)
(72) Erfinder: JUD, Wilfried, A-3200 Obergrafendorf (AT)
(74) Vertreter: Dungler, Karin
(86) Internationale Anmeldenummer: AT9200118
(87) Internationale Veröffentlichungsnummer: WO9306023

(56) Entgegenhaltungen:
- EP-A- 0 399 420
- WO-A-91/06488
- DE-A- 4 013 918
- DE-U- 9 004 904
- DE-U- 9 005 297

## Beschreibung

Die Erfindung betrifft eine Schlauchbeutelpackung gemaß Oberbegriff von Patentanspruch 1.

Schlauchbeutelpackung an dieser Art sind aus der EP-A-399420 und der DE-U-90 04 904 bekannt. Bei den dort beschriebenen Beispielen ist in beden Randzonen jeweils ein verbindungsfreier Bereich vorgesehen, die beide übereinander angeordnet sind, wahrend die U-förmige Durchstanzung mit einem Teil der Begrenzung dieser Bereiche übereinstimmt. Ein Nachteil ist dabei, daß selbst bei einem geringen gegeneinander Verlaufen der zwei streifenförmigen Randzonen beim Herstellungsprozeß die U-förmige Durchstanzung in den Verbindungsbereich fällt und dadurch die Öffnung erschwert wird. Ferner ist die Aufreißlasche, deren Anfang durch die U-förmige Durchstanzung begrenzt wird, nicht leicht anzulassen.

Diese Aufgabe wird durch die erfindungsgemäße Schlauchbeutelpackung der eingangs der Beschreibung genannten Art gelöst, die dadurch gekennzeichnet ist, daß die U-förmige Durchstanzung (6) innerhalb des verbindungsfreien, streifenförmig ausgebildeten Bereichs (5) vorgesehen ist und an ihrer U-Basis nicht an den streifenförmigen Verbindungsbereich (1) angrenzt, daß die streifenförmige Randzone (2), die die U-förmige Durchstanzung (6) aufweist, mit einem Bereich, der den größten Teil dieser Durchstanzung (6) umfaßt, über den freien Rand (12) der anderen Randzone (3) hinausragt, und daß an dieser äußeren Randzone (2) ein Bereich, der von dieser Durchstanzung an drei Seiten umfaßt wird, nach außen auf die Oberfläche der Packung umgefaltet ist.

Die Ansprüche 2 bis 5 betreffen vorteilhafte Ausgestaltungen der Erfindung.

Die Erfindung wird nachstehend anhand der Figuren naher erläutert, wobei das Verpackungsmaterial zum besseren Verständnis übertrieben dick dargestellt ist.

Zur Herstellung dieser Packung geht man - bei dem nachfolgend erläuterten Beispiel - von einem dreischichtig aufgebauten Verpackungsmaterial aus. Dieses Verpackungsmaterial besteht - von der Packungsaußenseite ausgehend - aus einer 0,015 bis 0,20 mm starken biaxial gereckten Polypropylenfolie (OPP-Folie), aus einer 0.007 bis 0.009 mm starken, bedrucken Aluminiumfolie, einem Papier einer Grammatur von 30 bis 100 g/m² und einer im Profil aufgebrachten Kaltkleberbeschichtung auf Latexbasis (2 bis 7 g/m² Feststoff). Die OPP-Folie verleiht dem Verbund mechanische Festigkeit, das Papier bildet die Trägerschicht des Verbundmaterials und die Aluminiumfolie die Schicht, welche die Gasdichtheit des Verbundes gewährleistet.

An der Verpackungsmaschine werden nun - für jede herzustellende Packung - an einem der Ränder der von der Rolle abgezogenen Verpackungsmaterialbahn eine U-förmige Durchstanzung angebracht, die mit ihren Schenkeln gegen die Mitte der Verpackungsmaterialbann gerichtet ist. Unmittelbar danach wird die Verpackungsrnaterialbahn um die kontinuierlich zugeführten Packungsgutstücke, z.B. Waffeln, gefaltet, ihre Ränder innerhalb eines streifenförmigen Verbindungsbereiches miteinander versiegelt und die beiden miteinander versiegelten Randzonen, die man als "Finne" bezeichnet, so auf die Packungsoberfläche umgeschlagen, daß die die U-förmige Durchstanzung enthaltende Randzone nach außen zu liegen kommt. Der die Packungsgutstücke umschließende Verpackungsmaterial-Schlauch wird nun jeweils zwischen zwei aufeinanderfolgenden Packungsgutstückan mit zwei parallel zueinander verlaufenden Quersiegelungsnähten versehen und durch Trennschnitte zwischen diesen beiden Quersiegelungsnähten in Einzelschlauchbeutelpackungen unterteilt. Diese Quersiegelungen bilden dann die von der Packungshülle abstehenden "Flossen" der Schlauchbeutelpackung.

Fig. 1 zeigt nun schematisch in perspektivischer Darstellung eine auf diese Weise hergestellte Schlauchbeutelpackung für Waffeln. Man erkennt die in einem streifenförmigen Verbindungsbereich 1 durch eine Kaltsiegelung miteinander verbundenen streifenförmigen Randzonen 2 und 3, die als "Finne" auf die Oberfläche der Packungshülle umgeschlagen sind. Die nach außen zu liegen kommende Randzone 2 ist dabei breiter als die Randzone 3, so daß zwischen dem Rand 4 und dem Verbindungsbereich 1 in der Randzone 2 ein verbindungsfreier Bereich 5 verbleibt, der über die unten liegende Randzone 3 hinausreicht. Innerhalb dieses verbindungsfreien Bereiches 5 ist die U-förmige Durchstanzung 6 vorgesehen, die mit den Enden 7 ihrer Schenkel bis in den Verbindungsbereich 1 hineinreicht. Diese Durchstanzungen 6 können entweder bereits in der angelieferten Verpackungsmaterialbahn vorhanden sein oder an der Verpackungsmaschine kurz vor Bildung des Verpackungsmaterialschlauches eingestanzt werden. In dem verbindungsfreien Bereich 5 der Randzone 2 bildet das Verpackungsmaterial innerhalb der U-förmigen Durchstanzung 6 eine Grifflasche 8, die den Anfang eines "virtuellen" streifenförmigen Aufreißbereiches 9 mit zueinander parallelen Begrenzungslinien 10 formt. Beim Öffnen der Packung wird die Grifflasche in Richtung des Pfeiles 11 gezogen, wobei das Verpackungsmaterial bei geeigneter Auswahl an den Enden 7 der U-förmigen Durchstanzung etwa entlang den gedachten Linien 10 einreißt.

Fig. 2 zeigt die Schlauchbeutelpackung nun in der Aufsicht in einer Teildarstellung, wobei an der Stelle der U-förmigen Durchstanzung die Packungshülle zum Teil aufgebrochen dargestellt ist.

Man erkennt den Rand 12 der unten liegenden Randzone 3, über den der verbindungsfreie Bereich 5 der Randzone 2 übersteht. In einem der U-förmigen Durchstanzung benachbarten Teilbereich 13, in den die Enden 7 der U-förmigen Durchstanzung hineinreichen, ist der Kaltkleber auf die Randzone 2 in einer Façonbeschichtung in Form eines Kreuzlinienrasters aufgebracht, wodurch die Peelfähigkeit der Kaltsiegelung in diesem Teilbereich 13 höher wird als in dem übrigen Bereich 14 des Verbindungsbereiches 1. Dies erleichtert das Abziehen des Aufreißbereiches beim Öffnungsvorgang.

Erfindungsgemäß wird bei der Hestellung der Schlauchbeutelpackung nach oder bei dem Anbringen der U-förmigen Durchstanzung in der Verpackungsmaterialbahn ein Bereich des Verpackungsmaterials, der von dieser Durchstanzung an drei Seiten umfaßt wird, auf die an der Oberfläche der Packung zuliegenkommende Seite des Verpackungsmaterials um 180° nach außen umgefaltet. Diese Faltung ist besonders stabil, wenn das verwendete mehrschichtige Verpackungsmaterial eine Aluminiumfolie enthält. Das Merkmal dieser Faltung ist jedoch nicht in den Figuren 1 und 2 dargestellt.

Mehrschichtige Verpackungsmaterialien, die bei der erfindungsgemäßen Schlauchbeutelpackung beim Öffnungsvorgang etwa längs parallelen Linien weiterreißen, sind in der veröffentlichten Internationalen Patentanmeldung WO 91/06488 beschrieben.

Die erfindungsgemäße Schlauchbeutelpackung wird in erster Linie als Packung für Lebensmittel wie Schokoladen oder Dauerbackwaren eingesetzt.

## Patentansprüche

1. Schlauchbeutelpackung für stückiges Packungsgut mit einer Hülle, die aus einem flächigen, faltbaren Verpackungsmaterial gebildet ist, von dem zwei **streifenförmige** Randzonen (2,3) an ihren Innenseiten in einem **streifenförmigen** Verbindungsbereich (1) durch eine Versiegelung, vorzugsweise durch eine peelfähige Kaltsiegelung miteinander verbunden sind, wobei die Randzonen (2 und 3) als Finne auf die Oberfläche der Packungshülle umgeschlagen sind, und wobei zwischen dem Rand (4) und dem **streifenförmigen** Verbindungsbereich (1) in der äußeren Randzone (2) ein verbindungsfreier, Bereich (5) mit einer U-förmigen Durchstanzung (6) vorgesehen ist, die mit ihren Schenkeln gegen den **streifenförmigen** Verbindungsbereich (1) gerichtet ist, welche den Anfang eines **streifenförmigen** Aufreißbereiches bilden, dadurch gekennzeichnet, daß die U-förmige Durchstanzung (6) innerhalb des verbindungsfreien, streifenförmig ausgebildeten Bereichs (5) vorgesehen ist und an ihrer U-Basis nicht an den **streifenförmigen** Verbindungsbereich (1) angrenzt, daß die streifenförmige Randzone (2), die die U-förmige Durchstanzung (6) aufweist, mit einem Bereich, der den größten Teil dieser Durchstanzung (6) umfaßt, über den freien Rand (12) der anderen Randzone (3) hinausragt, und daß an dieser äußeren Randzone (2) ein Bereich, der von dieser Durchstanzung an drei Seiten umfaßt wird, nach außen auf die Oberfläche der Packung umgefaltet ist.

2. Schlauchbeutelpackung nach Anspruch 1, dadurch gekennzeichnet, daß zwischen der U-Basis der Durchstanzung (6) und dem Verbindungsbereich (1) in Schlauchbeutellängsrichtung ein Abstand von mindestens 3 mm besteht.

3. Schlauchbeutelpackung nach einem der Anspruch 1 oder 2, dadurch gekennzeichnet, daß die Enden (7) der Schenkel der U-förmigen Durchstanzung (6) bis in den Verbindungsbereich (1) hineinragen.

4. Schlauchbeutelpackung gemäß einem der Ansprüche 1 bis 3, dadurch gekennzeichnet, daß zumindest in einem der U-förmigen Durchstanzung (6) benachbarten Teilbereich (13) des Verbindungsbereichs (1) der Kaltkleber auf zumindest einen der Randbereiche (2, 3) in Form einer die Peelfähigkeit der Kaltsiegelung erhöhenden Façonbeschichtung aufgebracht ist.

5. Schlauchbeutelpackung nach Anspruch 4, dadurch gekennzeichnet, daß die Façonbeschichtung die Form eines Kreuzlinienrasters aufweist.

## Claims

1. A pouch-type package for goods to be packaged in pieces having an envelope which is formed from a planar, foldable packaging material, of which two strip-like edge zones (2,3) are joined together on their inner sides in a junction region (1) by a sealing, preferably by a peelable cold sealing, wherein the edge zones (2) and (3) are folded over as fins on to the surface of the package envelope, and wherein between the edge (4) and the strip-like junction region (1) in the outer edge zone (2) a junction-free region (5) is provided with a U-shaped punched-through portion (6) which with its legs is directed towards the strip-like junction region (1), which form the beginning of a strip-like tear-off portion, characterised in that the U-shaped punched-through portion (6) is provided within the junction-free region (5) of strip-like form and at the base of its U does not adjoin the strip-like junction region (1), in that the strip-like edge zone (2), which has the U-shaped punched-through portion (6), extends with a region which embraces the majority of this punched-through portion (6) beyond the free edge (12) of the other edge zone (3), and in that at this outer edge zone (2) a portion, which is embraced by this punched-through portion on three sides, is folded over outwards on to the surface of the package.

2. A pouch-type package according to Claim 1, characterised in that a spacing of at least 3 mm is provided in the longitudinal direction of the pouch-type package between the base of the U of the punched-through portion (6) and the junction region (1).

3. A pouch-type package according to Claim 1 or 2, characterised in that the ends (7) of the legs of the U-shaped punched-through portion (6) project into the junction region (1).

4. A pouch-type package according to any one of Claims 1 to 3, characterised in that at least in one portion (13) of the junction region (1) adjacent the U-shaped punched-through portion (6) the cold-bonding agent is applied to at least one of the edge zones (2,3) in the form of a relief coating increasing the peelability of the cold sealing.

5. A pouch-type package according to Claim 4, characterised in that the relief coating is in the form of a cross line grid.

## Revendications

1. Sachet tubulaire souple d'emballage pour emballage de produits en morceaux comportant une enveloppe qui est réalisée en un matériau d'emballage plat et pliable dont deux zones de bordure en forme de bandes (2, 3) sont reliées l'une à l'autre sur leurs faces intérieures dans une zone de liaison (1) en forme de bande par un scellement, de préférence par un scellement à froid apte à être pelé, sachet dans lequel les zones de bordure (2) et (3) sont rabattues en formant des ailettes sur la surface de l'enveloppe et, dans lequel dans la zone de bordure (2), entre le bord (4) et la zone de liaison en forme de bande (1), est disposée une zone exempte de liaison (5) présentant une découpe (6) en forme de U, dont les branches sont placées contre la zone de liaison en forme de bande (1) qui forme le début d'une zone de déchirage en forme de bande, ledit sachet étant caractérisé en ce que la découpe en forme de U (6) est à l'intérieur de la zone exempte de liaison (5) réalisée sous forme de bande et, à la base du U, n'atteint pas les limites de la zone de liaison, réalisée sous forme de bande (1), en ce que la zone de bordure (2) en forme de bande, qui comporte la découpe en forme de U (6), fait saillie au-delà du bord libre (12) de l'autre zone de bordure (3), par une zone qui entoure la plus grande partie de cette découpe (6), et en ce que sur cette zone de bordure (2), une zone entourée par cette découpe sur trois faces, est repliée sur la surface de l'emballage vers l'extérieur.

2. Sachet tubulaire souple d'emballage selon la revendication 1, caractérisé en ce que la base du U de la découpe (6) et la zone de liaison (1) dans la direction longitudinale du sachet tubulaire, sont séparées par une distance d'au moins 3 mm.

3. Sachet tubulaire souple d'emballage selon l'une des revendications 1 ou 2, caractérisé en ce que les extrémités (7) des branches de la découpe en forme de U (6), s'étendent jusque dans la zone de liaison (1).

4. Sachet tubulaire souple d'emballage selon l'une des revendications 1 à 3, caractérisé en ce qu'au moins dans l'une des zones partielles (13) de la zone de liaison (1) qui sont voisines de la découpe en forme de U (6), l'adhésif à froid est appliqué sur au moins l'une des zones de bordure (2, 3) sous la forme d'un revêtement de façonnage augmentant l'aptitude à être pelé du scellement à froid.

5. Sachet tubulaire souple d'emballage selon la revendication 4, caractérisé en ce que le revêtement de façonnage présente la forme d'un réseau de lignes croisées.
